# EUROPÄISCHE PATENTSCHRIFT

(11) **EP 0 372 535 B1**
(45) Veröffentlichungstag und Bekanntmachung des Hinweises auf die Patenterteilung: **12.04.1995**
(21) Anmeldenummer: 89122516.1
(22) Anmeldetag: 06.12.1989
(51) Int. Cl.: E21B 33/14

(54) **Verfahren zum Bau einer Grundwassermessstelle und Vorrichtung zur Durchführung des Verfahrens**
Process for establishing a measuring point for ground water, and device for carrying out this process
Procéde pour la construction d'un point de mesure des eaux souterraines et dispositif pour l'exécution de ce procéde

(30) Priorität: 08.12.1988 DE 3841316
(43) Veröffentlichungstag der Anmeldung: 13.06.1990
(73) Patentinhaber: PREUSSAG AKTIENGESELLSCHAFT, 30625 Hannover (DE)
(72) Erfinder: Rohde, Helmut, D-2000 Tangstedt 2 (DE)
(74) Vertreter: Haar, Lucas Heinz Jörn, Dipl.-Ing.

(56) Entgegenhaltungen:
- EP-A- 0 177 623
- DE-A- 1 240 012
- DE-B- 1 284 915
- US-A- 1 912 578

## Beschreibung

Die Erfindung betrifft ein Verfahren zum Bau einer Grundwassermeßstelle, bei dem in eine Bohrung im Erdreich eine Rohrleitung mit einer Wassereintrittsöffnung an ihrem unteren Ende eingebaut wird und bei dem der Ringraum zwischen der Rohrleitung un der Bohrungswand im Bereich der Wassereintrittsöffnung mit Filtermaterial und zur Abdichtung wasserführender Schichten mit im wesentlichen wasserundurchlässigem Material verfüllt wird, wobei in die Rohrleitung oberhalb der Wassereintrittsöffnung ein Zwischenstück mit verschließbaren, radialen Durchbrüchen eingesetzt wird, nach dem Einbau der Rohrleitung und dem Einfüllen der Filtermaterialschicht ein Zementiergestänge in die Rohrleitung eingeführt und mit den Durchbrüchen im Zwischenstück verbunden wird und durch das Zementiergestänge und die Durchbrüche eine flüssige, sich nach der Einbringung verfestigende Dichtmasse in den Ringraum über der Filtermaterialschicht gepumpt wird.

Grundwassermeßstellen, auch Pegelbrunnen oder Grundwasserbeobachtungsbrunnen genannt, werden im Einzugsgebiet von Wassergewinnungsanlagen benötigt, um eine Qualitätskontrolle des Grundwassers durchführen zu können, bevor das Grundwasser in die Gewinnungsbrunnen eintritt. Zur Herstellung solcher Grundwassermeßstellen, deren Tiefe mehr als 1000 m betragen kann, werden nach dem Stand der Technik häufig im Druck-Spülverfahren Bohrungen von 180 mm Durchmesser gebohrt, in die anschließend eine aus Kunststoffrohren zusammengesetzte Rohrleitung mit einem Außendurchmesser von 75 mm eingebaut wird. Der Ringraum zwischen der Bohrungswand und der Rohrleitung wird vor allem im Bereich des am unteren Ende der Rrohrleitung angeordneten Filterrohrs, aber auch sonst vorwiegend mit Kies verfüllt, wobei zwischen einzelenen Kiesschüttungen Tonsperren eingebaut werden, um die beim Abteufen der Bohrung vorgefundenen, wasserführenden Stockwerke voneinander zu trennen und eine Vermischung oder ungewollte Verunreinigung des Grundwassers zu verhindern. Das Tonmaterial zur Bildung der Tonsperren wird ebenfalls als Schüttung in die Bohrung eingefüllt. In der DE-PS 30 12 709 ist ein solcher Ausbau am Beispiel eines Mehrfachpegels von allerdings vergleichsweise geringer Tiefe gezeigt. Nachteilig bei dieser bekannten Verfahrensweise ist, daß das Verfüllen des Ringraums besonders bei Grundwassermeßstellen größerer Tiefe einen erheblichen Zeitaufwand benötigt, da sehr lange Pausen nach dem Einbringen der unterschiedlichen Materialien erforderlich sind, um den richtigen Sitz der einzelnen Schüttungen mittels Lotungen überwachen zu können. Bei tieferen Bohrungen besteht auch oft das Problem, daß die Verfüllung im oberen Bereich der Bohrung hängenbleibt und sich nur unter größten Schwierigkeiten und mit erheblichem Zeitaufwand in die vorgesehene Position bringen läßt. Sind die Tonsperren wegen unzureichender Verfüllung undicht oder befinden sie sich nicht an der richtigen Stelle, so kann es zu Fremdzuflüssen kommen, die die Grundwassermeßstelle unbrauchbar machen.

Aus der EP-A-0 177 623 ist ein Verfahren der eingangs genannten Art zum Bau von Wassergewinnungsbrunnen bekannt, bei dem zur Ausfüllung des Ringraumes zwischen der Rohrleitung und der Wand des Bohrloches als sich nachträglich verfestigendes Material Zementmilch verwendet wird. Für den Ausbau einer Grundwassermeßstelle ist eine Verwendung von Zementmilch als sogenannte Mantelzementierung wegen der dort besonders hohen Dichtheitserfordernisse und wegen der hierbei ausschließlich zur Anwendung gelangenden Kunststoffrohre nicht geeignet.

Aufgabe der Erfindung ist es, ein Verfahren der eingangs genannten Art anzugeben, das eine die einzelnen Stockwerke der Bohrung zuverlässig voneinander trennende Verfüllung des Ringraumes zwischen der Bohrungswand und dem Rohrleitung ermöglicht.

Erfindungsgemäß wird diese Aufgabe dadurch gelöst, daß die in den Ringraum einzubringende Dichtmasse aus einer pumpfähigen Suspension aus Tonmehl, Zement und Wasser besteht und circa vier Teile Tonmehl und circa ein Teil Zement enthält. Vorzugsweise wird die Dichte der Suspension auf 1,29 bis 1,32 g/cm³ eingestellt.

Die erfindungsgemäße Dichtmasse dringt beim Verfüllen in alle Bereiche des zu verfüllenden Ringraumes vollständig ein und sorgt nach ihrer Verfestigung für eine vollständige Abdichtung gegenüber den einzelnen Stockwerken in allen Trennschichten des gebohrten Profiles. Nachträgliche Setzungen werden vermieden, da keine Hohlräume unverfüllt bleiben.

Um ein Eindringen der Suspension in die Filtermaterialschicht zu vermeiden, kann in einer weiteren Ausgestaltung des erfindungsgemäßen Verfahrens vorgesehen sein, daß vor dem Einbringen der Suspension das Filtermaterial mit einer Schicht aus Ton abgedeckt wird.

Die Erfindung betrifft weiterhin eine Vorrichtung zur Durchführung des angegebenen Verfahrens, bestehend aus einem in die Rohrleitung einbaubaren, rohrförmigen Zwischenstück mit verschließbaren, radialen Durchbrüchen, das im Innendurchmesser gleich oder kleiner ist, als der Innendurchmesser der Rohrleitung und das unterhalb der Durchbrüche einen in seine Bohrung hineinragenden Anschlag hat, einem in das Zwischenstück einsetzbaren Anschlußstück, das bis zur Anlage an dem Anschlag durch die Rohrleitung in das Zwischenstück einführbar ist und die Bohrung des Zwischenstückes verschließt und aus einem mit dem Anschlußstück verbindbaren, in die Rohrleitung einbaubaren Zementiergestänge, dessen Austrittsöffnung durch einen Kanal im Anschlußstück mit den Durchbrüchen verbindbar ist.

Eine derartige Vorrichtung ist aus der EP-A-0 177 623 bekannt. Bei der bekannten Vorrichtung ist zum Anschluß des Zementiergestänges an die Durchbrüche im Zwischenstück eine Druckübertragungsvorrichtung vorgesehen, die ein Druckeinführungsrohr und zwei Verschlußorgange enthält, die aus je einem inneren, elastischen Rohr bestehen, deren Endbereiche beiderseits mittels je einer Befestigungsschelle und eines Stützringes sowie eines verzahnten Ringes befestigt sind. Das Druckeinführungsrohr ist von einem unten offenen Zwischenrohr umgeben, an dem die elastischen Rohre befestigt sind. Über Rohrstutzen stehen die elastischen Rohre mit dem Druckeinführungsrohr in Verbindung, und können über dieses unter Druck gesetzt werden. Diese Ausgestaltung der bekannten Vorrichtung ist sehr aufwendig und nicht für kleine Durchmesser geeignet.

Aus der US-A-1,912,578 ist eine Vorrichtung zur Durchführung eines Zementierverfahrens bekannt, die ein in die Rohrleitung einbaubares, rohrförmiges Zwischensstück mit verschließbaren, radialen Durchbrüchen hat, das unterhalb der Durchbrüche einen in seine Bohrung hineinragenden Anschlag aufweist. In das Zwischenstück ist eine Hülse eingesetzt, die ein Rückschlagventil enthält, dessen Gehäusekörper aus einem leicht zerstörbaren Material, beispielsweise Zement oder Aluminium besteht. Für das Zementieren wird die Hülse mit einem Zementationsstopfen verschlossen und durch einen in der Rohrleitung aufgebauten Druck bis zur Anlage an dem Anschlag verschoben, wodurch die radialen Durchbrüche in dem Zwischenstück geöffnet werden. Anschließend erfolgt das Einfüllen der Zementsuspension unmittelbar durch die Ausbauverrohrung. Dies hat zur Folge, daß nach Beendigung der Zementation in der Verrohrung ein Zementstopfen zurückbleibt, der einschließlich des Zementationsstopfens und des Ventilgehäuses ausgebohrt werden muß. Für kleine Rohrdurchmesser, wie sie für Grundwassermeßstellen vorgesehen sind, und für die Verwendung von Kunststoffrohren ist diese bekannte Vorrichtung nicht geeignet.

Es ist weiterhin aus der DE-B-1 284 915 bekannt, zur Zementierung eines Mehrfachzonen-Bohrloches in einem in das Bohrloch eingesetzten Rohrstrang Ventile anzubringen, die mit Hilfe eines Betätigungswerkzeuges, das an einem Zementiergestänge befestigt ist, geöffnet werden können. An dem Zementiergestänge ist unter dem Werkzeug eine Fußröhre angebracht. Beim Zementieren wird das offene Ende der Fußröhre an der Öffnung der Ventile positioniert, ohne daß jedoch eine dichte Verbindung zwischen der Fußröhre und den Ventilöffnungen hergestellt wird.

Der Erfindung liegt die Aufgabe zugrunde, eine einfache Vorrichtung zu schaffen, mit der der Ringraum zwischen der eingebauten Rohrleitung und der Bohrungswand mit der pumpfähigen und sich anschließend verfestigenden Dichtmasse verfüllt werden kann, ohne daß die Gefahr einer Beschädigung der Rohrleitung und der am unteren Ende der Rohrleitung angeordneten Filterrohre für den Wassereintritt besteht.

Erfindungsgemäß wird diese Aufgabe dadurch gelöst, daß das Anschlußstück oberhalb und unterhalb der Durchbrüche Dichtringe aufweist, die an der Bohrung des Zwischenstückes druckdicht anliegen, daß das Anschlußstück aus einer am unteren Ende verschließbaren Hülse mit radialen, in der Orientierungslage den Durchbrüchen im Zwischenstück gegenüberliegenden Durchbrüchen besteht und eine Längsnut aufweist, in die der als Noppen ausgebildete Anschlag des Zwischenstückes eingreift und daß im Boden des Anschlußstückes ein zum Sumpf hin sperrendes Rückschlagventil angeordnet ist, das mit dem Kanal im Anschlußstück in Verbindung steht.

Die erfindungsgemäße Zementiervorrichtung hat den Vorteil, daß nach dem Verfüllen des Ringraumes und dem Ausbau des Zementiergestänges mit dem Anschlußstück das Innere der Rohrleitung bis in den Bereich der Wassereintrittsöffnung frei zugänglich ist und mit den Geräten zum Fördern vor Wasserproben oder zur Untersuchung des Grundwassers vor Ort befahren werden kann. Die erfindungsgemäße Vorrichtung ist einfach zu handhaben. Durch das Rückschlagventil im Boden der Hülse kann die in der Rohrleitung vorhandene Flüssigkeit beim Einbau des Zementiergestänges das Anschlußstück passieren. Hierdurch wird vermieden, daß das Anschlußstück nach Art eines Plunger-Kolbens die Flüssigkeit verdrängt und damit einen das Absenken des Zementiergestänges erschwerenden Auftrieb erzeugt.

Zum Verschließen der radialen Durchbrüche im Zwischenstück können nach einem weiteren Vorschlag der Erfindung Klappen vorgesehen sein, die auf der Außenfläche des Zwischenstückes aufliegen und von Blattfedern radial beweglich gehalten werden.

Das erfindungsgemäße Verfahren und die Vorrichtung werden anhand von in der Zeichnung dargestellten Ausführungsbeispielen nachfolgend näher erläutert. Es zeigen
- Figur 1: das Profil einer Grundwassermeßstelle mit einer Verfüllung des Ringraums nach dem Stand der Technik,
- Figur 2: das Profil der Grundwassermeßstelle gemäß Figur 1 mit einer Verfüllung des Ringraums nach dem erfindungsgemäßen Verfahren,
- Figur 3: einen Längsschnitt durch eine Vorrichtung zum Bau einer Grundwassermeßstelle nach dem erfindungsgemäßen Verfahren.

Figur 1 zeigt das Profil einer Grundwassermeßstelle, die in der üblichen, dem Stand der Technik angehörenden Weise ausgebaut wurde. In eine im Druckspülverfahren bis zu einer Tiefe von -210 m gebohrte Bohrung 1 mit einem Durchmesser von 220 mm im Bereich von 0 bis -50 m und einem Durchmesser von 175 mm im Bereich von -50 bis - 210 m wurde eine aus Kunststoffrohren zusammengesetzte Rohrleitung 2 eingebaut, die an ihrem unteren Ende im Bereich von -198 bis -206 m ein Filterrohr 3 und daran anschließend ein Sumpfrohr 4 aufweist. Das Sumpfrohr 4 endet in einer Tiefe von -208 m und ist dort verschlossen. Der Nenndurchmesser der Rohrleitung 2 beträgt von 0 bis -40 m 115 mm und darunter 65 mm. Der Ringraum 5 zwischen der Rohrleitung 2 und der Wand der Bohrung 1 ist mit verschiedenen Füllmaterialien verfüllt. Im untersten Abschnitt 6 welche von der Sohle der Bohrung 2 bis in eine Tiefe von -195 m reicht, befindet sich eine Kiesschüttung der Körnung 1 - 2, durch die das Grundwasser zu dem Filterrohr 3 gelangt. Der darüberliegende Abschnitt 7 ist bis zu einer Tiefe von -161 m mit Füllkies der Körnung 2 - 8 verfüllt. Um die Abschnitte 6, 7 von darüberliegenden Stockwerken zu trennen, ist der Abschnitt 8 als Tonabdichtung ausgebildet. Darüber folgen im Abschnitt 9 eine Schüttung aus Füllkies und in wechselnder folge wiederum Tonabdichtungen in den Abschnitten 10 - 13 und dazwischen Schüttungen aus Füllkies in den Abschnitten 14 - 17. Die beschriebene Verfüllung des Ringraums 5 zwischen der Rohrleitung 2 und der Wand der Bohrung 1 ergibt sich aus dem bei der Herstellung der Bohrung ermittelten Art und Lage der durchbohrten Schichten und der Notwendigkeit die dabei durchbohrten Sperrschichten durch den Einbau von Tonabdichtungen wieder zu verschließen, um eine Vermischung von Wasser aus verschiedenen Stockwerken und eine damit eventuell verbundene Verunreinigung des Grundwassers zu verhindern.

Das Einbringen der einzelnen Tonsperren beim Verfüllen der Bohrung ist sehr schwierig und zeitaufwendig, da mittels Lotungen immer wieder der richtige Sitz der einzelnen Schüttungen überwacht werden muß. Sind die Tonsperren undicht oder befinden sie sich durch Setzungen des Kieses nicht an der richtigen Stelle, so ist die Grundwassermeßstelle für eine genaue Überwachung des Grundwassers unbrauchbar.

Durch das in Figur 2 veranschaulichte Verfahren werden diese Nachteile vermieden. Das Verfahren wird anhand des bereits in Figur 1 dargestellten Beispiels erläutert. Nach diesem wird in die Rohrleitung 2 einige Meter über dem Filterrohr 3 ein rohrförmiges Zwischenstück 18 eingesetzt, dessen Wand radiale Durchbrüche hat. An die Durchbrüche im Zwischenstück 18 wird ein durch die Rohrleitung eingeführtes Zementiergestänge 19 angeschlossen, welches über Tage mit einer Pumpe 20 verbunden ist. Nun wird zunächst zum Beschütten der Filterstrecke in den unteren Abschnitt 6 von außen in die Bohrung 1 Filterkies der Körnung 1 - 2 bis nahe unterhalb des Zwischenstücks 18 eingebracht. Steigt die Abschüttung von Filterkies versehentlich über das Zwischenstück 18 hinaus, so kann die überschüssige Menge durch Anschluß des Zementiergestänges an eine Spülpumpe wieder an die Oberfläche gefördert werden.

Wenn die Kiesschüttung die richtige Höhe hat, wird mit Hilfe der Pumpe 20 über das Zementiergestänge 19 und die Durchbrüche im Zwischenstück 18 eine flüssige, pumpfähige Dichtmasse in den Ringraum 5 gepumpt bis der Ringraum im Bereich der Stockwerke 7 - 17 vollständig ausgefüllt ist. Danach wird zur Reinigung der Pumpe und des Zementiergestänges eine ihrem Aufnahmevolumen entsprechende Wassermenge nachgepumpt.

Die Dichtmasse wird in einer Mischanlage angemischt, wobei aus Tonmehl, Zement und Wasser eine pumpfähige Suspension hergestellt wird, die nach dem Einbringen durch Abbinden des Zements ohne oder mit geringer Volumenzunahme fest wird.

Das Zementiergestänge kann unmittelbar nach dem Einpumpen der Dichtmasse ausgebaut werden, wenn die Durchbrüche im Zwischenstück durch besondere Mittel verschließbar sind. Ist dies nicht der Fall, oder erweist sich der Verschluß als undicht, so muß das Zementiergestänge bis zur Verfestigung der Dichtmasse eingebaut bleiben. Nach dem Ausbau des Zementiergestänges ist der Durchgang durch das Zwischenstück frei. Das Zwischenstück bildet einen geschlossenen Teil der Rohrleitung, da die Durchbrüche durch die Dichtmasse und gfs. die zusätzlichen Mittel dicht verschlossen sind. Die Grundwassermeßstelle kann nun freigepumpt und in der üblichen Weise in Betrieb genommen werden.

In Figur 3 ist eine Ausführungsform des Zwischenstücks 18 und eines daran angepaßten Anschlußstücks 21, welches sich am unteren Ende des Zementiergestänges 19 befindet, dargestellt. Das Zwischenstück 18 besteht aus einem zylindrischen Rohr 22, das an seinen beiden Enden ein Außengewinde 23 für das Aufschrauben einer Gewindemuffe zum Anschließen des Zwischenstück 18 an den oberen und unteren Strang der Rohrleitung 2 hat. Das Rohr 22 weist in seiner Wand zwei einander gegenüberliegende Durchbrüche 24 auf, die die Form eines Langlochs haben. Im Bereich der Durchbrüche 24 sind auf der Außenfläche des Rohres 22 ebene Anlageflächen 25 ausgebildet auf denen plattenförmige Klappen 26 dicht aufliegen, die die Durchbrüche 24 vollständig bedecken. Die Klappen 26 werden von Blattfedern 27 gehalten und gegen die Anlageflächen 25 gedrückt. Die Blattfedern 27 sind jeweils unter Zwischenlage eines Futterstücks 28 an der Außenseite des Rohrs 22 angeschraubt. In der Bohrung 29 des Rohrs 22 befinden sich unterhalb der Durchbrüche 24 zwei einander gegenüberliegende Anschlagnoppen 30. Die Anschlagnoppen 30 sind in der Wand des Rohrs 22 befestigt und stehen aus der Bohrung 29 hervor.

Das Anschlußstück 21 besteht aus einem Rohr 31, das an seinem oberen Ende ein Innenkegelgewinde 32 hat, in das das untere Ende des Zementiergestänges 19 einschraubbar ist. In seinem mittleren Bereich weist das Rohr 31 einen Absatz mit geringerem Aussendurchmesser auf, auf den zwei Dichtringe 33 und eine zwischen den Dichtringen angeordnete Hülse 34 aufgeschoben sind. Die Dichtringe 33 und die Hülse 34 werden in ihrer Lage von einem Kopfstück 35 gehalten, das auf das untere Ende des Rohrs 31 aufgeschraubt ist. Zwischen dem Kopfstück 35 und dem Rohr 31 ist weiterhin ein Dichtring 36 angeordnet. Das Kopfstück 35 weist eine Bohrung 37 auf, die durch eine im unteren Ende 38 des Rohrs 31 angeordnete Ventilkugel 39 verschließbar ist. Ein Bund 40 in der Bohrung des Rohrs 31 verhindert, daß die Ventilkugel 39 durch das Rohr 31 nach oben gespült werden kann.

Das Anschlußstück 21 ist wie die Darstellung zeigt in die Bohrung 29 einschiebbar. Die Lage des Anschlußstücks 21 wird dabei durch zwei Nuten 41 im Kopfstück 35 bestimmt, in die die Anschlagnoppen 30 eingreifen. Auf diese Weise wird das Anschlußstück 21 in seiner axialen Lage und in seiner Winkelstellung im Zwischenstück 18 fixiert. In dieser Lage befinden sich die beiden Dichtringe 33 oberhalb und unterhalb der Durchbrüche 24 und den Durchbrüchen 24 liegen Durchbrüche 42 gleicher Größe gegenüber, die im Rohr 31 und in der Hülse 34 ausgebildet sind. Auf diese Weise wird durch das Anschlußstück 21 eine druckdichte Verbindung zwischen der Bohrung des Zementiergestänges 19 und den Durchbrüchen 24 geschaffen. Die durch das Zementiergestänge 19 geförderte Dichtmasse kann daher nicht in die Bohrung 19 des Zwischenstücks 18 und die daran angeschlossene Rohrleitung eindringen.

Das Anschlußstück 21 kann beim Bau einer Grundwassermeßstelle bereits über Tage in das Zwischenstück 18 eingesetzt und zusammen mit diesem mit der Rohrleitung 2 in die Bohrung 1 eingebaut werden. Hierbei ermöglicht die Ventilkugel 39 das Eindringen der in der Bohrung vorhandenen Flüssigkeit in das Innere der Rohrleitung 2, um dadruch einen erhöhten Auftrieb zu vermeiden. Ist die Rohrleitung 2 eingebaut, so wird das Zementiergestänge 19 eingefahren und mit dem Innenkegelgewinde 32 des Anschlußstücks 21 verschraubt. Hierbei sichern die Anschlagnoppen 30 das Anschlußstück 21 gegen Drehen. Beim Einpumpen der Dichtmasse verschließt die Ventilkugel 39 die Bohrung 37, während die Klappen 26 durch den Förderdruck von den Anlageflächen 25 nach außen abgehoben werden, so daß die Dichtmasse ungehindert in den Ringraum 5 gelangen kann. Ist das Füllen des Ringraums 5 beendet, so werden die Klappen 26 von den Blattfedern 27 wieder gegen die Anlageflächen 25 gedrückt, wodurch die Durchbrüche 24 verschlossen werden. Das Zementiergestänge 19 kann nun zusammen mit dem Anschlußstück 21 aus dem Zwischenstück 18 und der Rohrleitung 2 herausgezogen werden. Nach dem Ausbau des Zementiergestänges 19 und des Anschlußstücks 21 ist der freie Durchgang in der Rohrleitung 2 bis zum Sumpfrohr 4 gegeben.

## Patentansprüche

1. Verfahren zum Bau einer Grundwassermeßstelle, bei dem in eine Bohrung (1) im Erdreich eine Rohrleitung (2) mit einer Wassereintrittsöffnung (3) an ihrem unteren Ende eingebaut wird und bei dem der Ringraum (5) zwischen der Rohrleitung (2) und der Bohrungswand im Bereich der Wassereintrittsöffnung (3) mit Filtermaterial und zur Abdichtung wasserführender Schichten mit im wesentlichen wasserundurchlässigem Material verfüllt wird, wobei in die Rohrleitung (2) oberhalb der Wassereintrittsöffnung (3) ein Zwischenstück (18) mit verschließbaren, radialen Durchbrüchen (24) eingesetzt wird, nach dem Einbau der Rohrleitung (2) und dem Einfüllen der Filtermaterialschicht (6) ein Zementiergestänge (19, 21) in die Rohrleitung eingeführt und mit den Durchbrüchen (24) im Zwischenstück (18) verbunden wird und durch das Zementiergestänge (19) und die Durchbrüche (24) eine flüssige, sich nach der Einbringung verfestigende Dichtmasse in den Ringraum (5) über der Filtermaterialschicht (6) gepumpt wird, dadurch gekennzeichnet, daß die Dichtmasse aus einer pumpfähigen Suspension aus Tonmehl, Zement und Wasser besteht und ca. vier Teile Tonmehl und ca. ein Teil Zement enthält.

2. Verfahren nach Anspruch 1, dadurch gekennzeichnet, daß die Dichte der Dichtmasse mindestens 1,3 g/cm³ beträgt.

3. Verfahren nach einem der vorhergehenden Ansprüche, dadurch gekennzeichnet, daß vor dem Einbringen der Dichtmasse das Filtermaterial mit einer Schicht aus Ton abgedeckt wird.

4. Vorrichtung zur Durchführung des Verfahrens nach einem der vorhergehenden Ansprüche mit einem in die Rohrleitung (2) einbaubaren, rohrförmigen Zwischenstück (18) mit verschließbaren radialen Durchbrüchen (24), das im Innendurchmesser gleich oder kleiner ist als der Innendurchmesser der Rohrleitung (2) und das unterhalb der Durchbrüche (24) einen in seine Bohrung (29) hineinragenden Anschlag (30) hat, einem in das Zwischenstück (18) einsetzbaren Anschlußstück (21), das bis zur Anlage an dem Anschlag (30) durch die Rohrleitung (2) in das Zwischenstück (18) einführbar ist und die Bohrung (29) des Zwischenstücks (18) verschließt und mit einem mit dem Anschlußstück (21) verbindbaren, in die Rohrleitung (2) einbaubaren Zementiergestänge (19), dessen Austrittsöffnung durch einen Kanal (42) im Anschlußstück (21) mit den Druchbrüchen (24) verbindbar ist, dadurch gekennzeichnet, daß das Anschlußstück (21) oberhalb und unterhalb der Durchbrüche (24, 42) Dichtringe (33) aufweist, die an der Bohrung (29) des Zwischenstücks (18) druckdicht anliegen, daß das Anschlußstück (21) aus einer am unteren Ende (39) verschließbaren Hülse (31) mit radialen, in der Orientierungslage den Durchbrüchen (24) im Zwischenstück (18) gegenüberliegenden Durchbrüchen besteht und eine Längsnut (41) aufweist, in die der als Noppen (30) ausgebildete Anschlag des Zwischenstücks (18) eingreift und daß im Boden (38) des Anschlußstücks (21) ein zum Sumpf hin sperrendes Rückschlagventil (37, 39) angeordnet ist, das mit dem Kanal (42) in Verbindung steht.

5. Vorrichtung nach Anspruch 4, dadurch gekennzeichnet, daß die radialen Durchbrüche (24) im Zwischenstück (18) durch Klappen (26) verschließbar sind, die auf der Außenfläche des Zwischenstücks (18) aufliegen und von Blattfedern (27) radial beweglich gehalten sind.

## Claims

1. A method for constructing a groundwater monitoring site, in which a tubular conduit (2) having a water inlet opening (3) at its lower end is installed in a borehole (1) in the ground, and in which the annular chamber (5) formed between the tubular conduit (2) and the wall of the borehole in the area of the water inlet opening (3) is packed with filter material and, for sealing off water-bearing strata, with a material essentially impermeable to water, with an intermediate section (18) having closable radial apertures (24) being inserted in the tubular conduit (2) above the water inlet opening (3), with a grouting gear (19, 21) being introduced into the tubular conduit following installation of the tubular conduit (2) and following packing of the filter material layer (6) and being connected to the apertures (24) in the intermediate section (18), with a fluid sealing compound solidifying following its application being pumped through the grouting gear (19) and through the apertures (24) into the annular chamber (5) above the filter material layer (6), **characterized in that** the sealing compound is a pumpable suspension of powdered clay, cement and water and contains about four parts of powdered clay and about one part of cement.

2. The method as claimed in claim 1, **characterized in that** the density of the sealing compound is at least 1.3 g/cm³.

3. The method as claimed in any one of the preceding claims, **characterized in that** the filter material is covered with a layer of clay prior to the application of the sealing compound.

4. A device for implementing the method as claimed in any one of the preceding claims, with a tubular intermediate section (18) adapted to be installed into the tubular conduit (2) and having closable radial apertures (24), said intermediate section having an inside diameter equal to or smaller than the inside diameter of the tubular conduit (2) and including below said apertures (24) a stop means (30) extending into the interior of its bore (29), with a connection member (21) insertable into the intermediate section (18) and adapted to be introduced through the tubular conduit (2) into the intermediate section (18) until its abutting engagement with the stop means (30), closing the bore (29) of the intermediate section (18), and with a grouting gear (19) connectible with the connection member (21) and adapted to be installed into the tubular conduit (2), the grouting gear exit opening being connectible with the apertures (24) through a channel (42) in the connection member (21), **characterized in that** the connection member (21) includes above and below the apertures (24, 42) sealing rings (33) which are in pressure-tight engagement with the bore (29) of the intermediate section (18), that the connection member (21) is comprised of a sleeve (31) closable at the lower end (39) and having radial apertures located in an orientation opposite the apertures (24) in the intermediate section (18), and that it includes a longitudinal groove (41) for engagement with the stop means of the intermediate section (18), said stop means being configured as a knob (30), and that a check valve (37, 39) inhibiting flow in the direction of the mud fluid and communicating with the channel (42) is arranged in the bottom (38) of the connection member (21).

5. The device as claimed in claim 4, **characterized in that** the radial apertures (24) in the intermediate section (18) are closable by flap structures (26) resting on the outer surface of the intermediate section (18) and being held in a radially movable relationship by means of leaf springs (27).

## Revendications

1. Procédé pour construire un lieu de mesure de la nappe d'eau souterraine dans lequel est monté, dans une forure (1) située dans la terre, un tuyau (2) équipé d'un orifice d'admission de l'eau (3) sur son pied, et dans lequel procédé la chambre annulaire (5) entre ledit tuyau (2) et la paroi de ladite forure dans la zone dudit orifice d'admission de l'eau (3) est chargée d'un matériau filtrant et, pour l'étanchement des couches d'eau, d'un matériau substantiellement étanche à l'eau, une pièce intercalaire (18) comprenant des ajours radiaux (24) obturables étant montée dans ledit tuyau (2) audessus dudit orifice d'admission de l'eau (3), des tiges de cimentation (19, 21) étant insérées dans ledit tuyau après l'installation dudit tuyau (2) et après la mise en place de la couche de matériau filtrant (6) et étant reliées auxdits ajours (24) dans ladite pièce intercalaire (18), et une masse d'étanchéité liquide se solidifiant suite au chargement étant pompée, à travers lesdites tiges de cimentation (19) et lesdits ajours (24), dans ladite chambre annulaire (5) située au-dessus de ladite couche de matériau filtrant (6), caractérisé en ce que le matériau d'étanchéité est composé d'une suspension d'argile en poudre, de ciment et d'eau, susceptible d'être pompée, et contient environ quatre portions d'argile en poudre et environ une portion de ciment.

2. Procédé selon la revendication 1, caractérisé en ce que la masse d'étanchéité a une densité d'au moins 1,3 g/cm³.

3. Procédé selon l'une des revendications précédentes, caractérisé en ce que le matériau filtrant est couvert d'une couche d'argile avant la mise en place de la masse d'étanchéité.

4. Dispositif pour la mise en oeuvre du procédé selon l'une des revendications précédentes, comportant une pièce intercalaire (18) tubulaire insérable dans ledit tuyau (2), équipée d'ajours (24) radiaux obturables, le diamètre intérieur de ladite pièce intercalaire étant égal ou inférieur au diamètre intérieur dudit tuyau (2), et équipée d'une butée (30) projettant dans son alésage (29) au-dessous desdits ajours (24), une pièce de raccordement (21) insérable dans ladite pièce intercalaire (18), ladite pièce de raccordement (21) étant insérable à travers ledit tuyau (2) jusqu'à ce qu'elle contacte la butée (30) et obturant ledit alésage (29) de ladite pièce intercalaire (18), et des tiges de cimentation (19) susceptibles d'être reliées avec ladite pièce de raccordement (21) et d être montées dans ledit tuyau (2) et dont l'orifice de sortie est reliable par l'intermédiaire d'un passage (42) dans ladite pièce de raccordement (21) avec lesdits ajours (24), caractérisé en ce que ladite pièce de raccordement (21) est equipée, au-dessus et au-dessous desdits ajours (24, 42), des bagues d'étanchéité (33) venant en butée d'une façon étanche contre ledit alésage (29) de ladite pièce intercalaire (18), que ladite pièce de raccordement (21) est formée d'une douille (31) obturable sur ledit pied (39) et équipée d'ajours radiaux situés face auxdits ajours (24) dans ladite pièce intercalaire (18) dans la position d'orientation et comprend une rainure longitudinale (41) dans laquelle engrène ladite butée, formée d'un nodule (30), de ladite pièce intercalaire (18), et qu'un clapet anti-retour (37, 39) constituant un arrêt vers le puisard et communicant avec ledit passage (42) est disposé dans le fond (38) de ladite pièce de raccordement (21).

5. Dispositif selon la revendication 4, caractérisé en ce que les ajours (24) radiaux disposés dans ladite pièce intercalaire (18) sont obturables par l'intermédiaire de clapets (26) prenant appui sur la face extérieure de ladite pièce intercalaire (18) et étant maintenue mobile radialement par l'intermédiaire de ressorts à lames (27).
